# EUROPÄISCHE PATENTSCHRIFT

(11) **EP 2 764 319 B1**
(45) Veröffentlichungstag und Bekanntmachung des Hinweises auf die Patenterteilung: **30.09.2015**
(21) Anmeldenummer: 12778592.1
(22) Anmeldetag: 26.09.2012
(51) Int. Cl.: F41C 27/00, F41C 27/06

(54) **ANBAU-SCHUSSGERÄT**
ATTACHMENT FIRING APPARATUS
DISPOSITIF DE TIR RAPPORTÉ

(30) Priorität: 07.10.2011 AT 14542011
(43) Veröffentlichungstag der Anmeldung: 13.08.2014
(73) Patentinhaber: Steyr Mannlicher GmbH, 4442 Kleinraming (AT)
(72) Erfinder: HÖSZ, Christian, A-7332 Oberpetersdorf (AT)
(74) Vertreter: Weiser, Andreas
(86) Internationale Anmeldenummer: PCT/AT2012/050143
(87) Internationale Veröffentlichungsnummer: WO 2013/049870

(56) Entgegenhaltungen:
- EP-A1- 0 085 193
- AT-A1- 505 964
- DE-A1-102005 019 594
- DE-C1- 19 925 864
- GB-A- 2 218 191
- US-A- 3 641 691

## Beschreibung

Die vorliegende Erfindung betrifft ein Anbau-Schussgerät, insbesondere einen Granatwerfer, zur Montage am Lauf einer Feuerwaffe.

Bekannte Anbaugeräte dieser Art werden entweder über den Lauf geschoben (z.B. GB 2 218 191 A, EP 0 085 193 A1 und AT505964 A1) oder an Picatinny-Schienen des Laufs montiert und mit Klemmschraube fixiert. In beiden Fällen besteht die Gefahr einer unbeabsichtigten Schussauslösung beim Hantieren während der Montage und Demontage. Die Erfindung setzt sich zum Ziel, ein Anbau-Schussgerät mit erhöhter Sicherheit zu schaffen.

Dieses Ziel wird mit einem Anbau-Schussgerät der einleitend genannten Art erreicht, das sich gemäß der Erfindung durch einen an der Feuerwaffe fest montierbaren Verankerungsteil und einen mit diesem über eine Kupplung lösbar verbindbaren Trägerteil auszeichnet, in dem ein Abschussrohr relativ zu einem Verschluss offen- und schließbar ist, wobei in der Schließstellung von Abschussrohr und Verschluss die Kupplung verriegelt und in der Offenstellung lösbar ist.

Das Anbau-Schussgerät der Erfindung kann nur in geöffnetem Zustand montiert und demontiert werden, so dass eine unbeabsichtigte Schussauslösung bei diesem Hantieren unmöglich ist. Überdies gewährt das geöffnete Anbau-Schussgerät dem Benutzer direkten Einblick in den Ladezustand beim Montieren und Demontieren, was weiter zur Sicherheit beiträgt.

In dem Anbau-Schussgerät der Erfindung könnten grundsätzlich sowohl der Verschluss gegenüber dem Abschussrohr im Trägerteil beweglich gelagert sein, als auch das Abschussrohr gegenüber dem Verschluss, oder auch beide gegeneinander beweglich. Bevorzugt ist der Verschluss im Trägerteil feststehend und das Abschussrohr gegenüber diesem beweglich. Dabei kann das Abschussrohr, wie an sich bekannt, sowohl linearverschieblich als auch ausschwenkbar gegenüber dem feststehenden Verschluss im Trägerteil gelagert sein. Bevorzugt ist das AnbauSchussgerät der Erfindung von letztgenanntem Typ und das Abschussrohr verriegelt beim Einschwenken die Kupplung. Durch das ausgeschwenkte Abschussrohr kann der Benutzer einen besonders guten Einblick in den Ladezustand des Abschussrohrs erhalten.

Der jeweils bewegliche Teil der Teile Abschussrohr und Verschluss kann direkt die Kupplung verriegeln, beispielsweise indem er mit einem eigenen Ansatz, einer Nase, einem Sperrstift od.dgl. in die Kupplung eingreift. Gemäß einer bevorzugten Ausführungsform der Erfindung ist die Kupplung durch ein gesondertes, im Träger beweglich gelagertes Sperrglied verriegelbar, welches in der genannten Schließstellung von zumindest einem der Teile Abschussrohr und Verschluss blockiert ist. Dadurch bleibt die Kupplung beim Öffnen des Anbaugeräts noch geschlossen, und nur die Blockade des Sperrglieds wird aufgehoben, so dass die Kupplung durch anschließendes Entriegeln des Sperrglieds lösbar ist. Dies erhöht die Sicherheit beim Hantieren noch weiter. Im Falle eines ausschwenkbaren Abschussrohrs kann auf diese Weise das Sperrglied direkt durch das einschwenkende Abschussrohr blockiert werden.

Bevorzugt ist die Kupplung eine Steckschiebekupplung, deren Schieberichtung in Laufrichtung verläuft, was eine einfache und sichere Montage und Demontage ermöglicht. In Verbindung mit einem ausschwenkbaren Abschussrohr ergibt dies eine besonders sichere und augenfällige Bedienung, weil damit das Ver- und Entriegeln der Kupplung durch das Ein- und Ausschwenken des Abschussrohrs quer zur Laufrichtung erfolgt, wogegen das Lösen der Kupplung durch Schieben in Laufrichtung durchgeführt wird.

Das Anbau-Schussgerät der Erfindung eignet sich für alle in der Technik bekannten Arten von Abschussmechaniken und Munition dazu. Bevorzugt ist es ein Einzelschuss-Granatwerfer, insbesondere ein sogenannter Unterlauf-Granatwerfer, welcher unter dem Vorderlauf eines Sturmgewehrs montiert wird.

Die Erfindung wird nachstehend anhand eines in den beigeschlossenen Zeichnungen dargestellten Ausführungsbeispiels näher erläutert. In den Zeichnungen zeigt:
Fig. 1 das Anbau-Schussgerät der Erfindung montiert an einer Feuerwaffe und in geschlossenem Zustand in einer Seitenansicht;
Fig. 2 den Trägerteil des Anbau-Schussgeräts von Fig. 1 in demontiertem und geöffnetem Zustand in einer Draufsicht;
Fig. 3 den Verankerungsteil des Anbau-Schussgeräts von Fig. 1 in einer Draufsicht; und
Fig. 4 einen Ausschnitt des Trägerteils des Anbau-Schussgeräts von Fig. 1 in einer ausschnittsweisen vergrößerten Seitenansicht.

Gemäß den Fig. 1 bis 3 ist an einem Lauf 1 einer sonst nicht weiter dargestellten Feuerwaffe, beispielsweise eines Sturmgewehrs, ein Anbau-Schussgerät 2 für großkalibrige Munition, beispielsweise 40mm-Granaten, montiert. Das Anbau-Schussgerät 2 ist zweiteilig aufgebaut, mit einem ersten am Lauf 1 fest montierbaren Verankerungsteil 3 (Fig. 3) und einem zweiten damit lösbar kuppelbaren Trägerteil (Fig. 2 und 4).

Der Verankerungsteil 3 ist im gezeigten Beispiel eine zweigeteilte Hülse, deren beide Teile 5, 6 den Lauf 1 umgreifen und mittels Schrauben 7 zueinander gespannt sind, um den Lauf 1 festzuklemmen. Auch eine einteilige Hülse, die mittels Klemmschrauben am Lauf 1 fixierbar ist, ist möglich. Ferner könnte der Verankerungsteil 3 auch ein Adapter für eine Picatinny-Schiene sein und an dieser festgeklemmt und/oder festgeschraubt werden.

Der Trägerteil 4 trägt einen Verschluss 8 für ein Abschussrohr 9, das an seinem mündungsseitigen Ende 10 um eine quer zum Lauf 1 laufende Achse 11 ausschwenkbar (Fig. 2) am Trägerteil 4 gelagert ist. An den Verschluss 8 ist ein Gehäuse mit einer Abschlag- und Abzugseinrichtung 12 angesetzt. Die Abschlag- und Abzugsreinrichtung 12 schlägt bei Betätigung zur Schussabgabe mit einem internen Zünd- bzw. Schlagstift (nicht gezeigt) auf eine in ein Patronenlager 14 des Abschussrohrs 9 eingesetzte Munition auf, um diese zu zünden, wie in der Technik bekannt. Der Lauf 1 kann ferner mit einem zusätzlichen Griff 13 ausgestattet werden, um die Bedienung der Abschlag- und Abzugseinrichtung 12 zu erleichtern. Alternativ kann der Griff 13 auch mit dem Gehäuse der Abschlag- und Abzugseinrichtung 12 zusammengebaut sein.

Zum Laden, Entladen bzw. Nachladen des Anbau-Schussgeräts 2 wird das Abschussrohr 9 von der in Fig. 1 gezeigten Schließstellung in die in Fig. 2 gezeigte Offenstellung ausgeschwenkt. In der Schließstellung von Fig. 1 wird die Schwenkbewegung des Abschussrohrs 9 mit Hilfe eines Verriegelungsbolzens 15 verriegelt, der am Abschussrohr 9 (oder am Verschluss 8) gelagert ist und in eine entsprechend komplementäre Rastausnehmung 15' am jeweils anderen Teil eingreift. Der Verriegelungsbolzen 15 kann z.B. mit Hilfe eines nach außen ragenden Schiebeknopfes 15" ein- und ausgerastet werden.

Verankerungsteil 3 und Trägerteil 4 sind über eine Kupplung 16 lösbar miteinander verbunden. Die Kupplung 16 kann beliebiger Art sein, z.B. eine Bajonettkupplung, eine Schraubkupplung od.dgl. Im gezeigten Beispiel ist die Kupplung 16 eine Steckschiebekupplung, welche L-förmige Nuten 17 am Trägerteil 4 einerseits und seitliche Rastnasen 18 am Verankerungsteil 3 andererseits umfasst.

Die Steckschiebekupplung 16 wird geschlossen, indem zunächst die Rastnasen 18 in den ersten Abschnitt der L-förmigen Nuten 17 quer zur Laufrichtung 1 eingesteckt und anschließend in den zweiten Teil der L-förmigen Nuten 17 in Laufrichtung 1 hineingeschoben werden. Wie dargestellt, sind die Nuten 17 entgegen der Schussrichtung offen, so dass die von den Nuten 17 am Trägerkörper 4 belassenen Hakenteile 19 bei der Schussabgabe an den Rastnasen 18 verrasten, um den Rückstoß aufzunehmen.

Die Steckschiebekupplung 16 wird mit Hilfe eines Sperrgliedes verriegelt, um ein unbeabsichtigtes Öffnen im Betrieb zu verhindern. Im gezeigten Beispiel ist das Sperrglied ein quer zur Laufrichtung im Trägerkörper 4 beweglich gelagerter Rastbolzen 20, der in seiner Verriegelungsstellung hinter einer der Rastnasen 18 verrastet, um deren Austreten aus der Nut 17 zu verhindern. Der Rastbolzen 20 kann in Verriegelungsrichtung mit einer Druckfeder 21 beaufschlagt sein und über einen aus dem Trägerteil 4 austretenden Schiebeknopf 22 betätigt werden.

Wie in den Fig. 2 und 4 im Detail gezeigt, besitzt der Rastbolzen 20 ferner einen zum Inneren des Verschlusses 8 gerichteten Ansatz 23, welcher in der entriegelten (niedergedrückten) Stellung des Rastbolzens 20 in den Bewegungsweg des Abschussrohrs 9 auf seinem Einschwenkweg zum Verschluss 8 ragt. Dadurch kann der Rastbolzen 20 nur dann betätigt und von der Rastnase 18 freigestellt werden, wenn das Abschussrohr 9 nichteingeschwenkt, d.h. der Verschluss geöffnet ist. Mit anderen Worten blockiert das Einschwenken des Abschussrohres 9 und damit Schließen des Verschlusses die Bewegung des Rastbolzens 20 und damit das Lösen der Kupplung 16. Der Trägerteil 4 kann daher nur in der ausgeschwenkten bzw. Offenstellung (Fig. 2) am Verankerungsteil 3 und damit dem Lauf 1 montiert und von diesem demontiert werden.

Statt eines linearverschieblichen Rastbolzens 20 könnte auch jede andere Form von Sperrglied verwendet werden, z.B. eine Klinke, ein Hebel, ein Exzenter od.dgl.

Anstelle über ein Sperrglied wie den Rastbolzen 20 könnte das Abschussrohr 9 ferner auch direkt die Kupplung 16 verriegeln, beispielsweise durch einen am rückwärtigen Ende des Abschussrohrs 9 vorragenden Ansatz, welcher beim Einschwenken direkt hinter einer der Rastnasen 18 zu liegen kommt. Auch ist es möglich, bei Anbau-Schussgeräten 2, in denen der Verschluss 8 beweglich und das Abschussrohr 9 fest im Trägerteil 4 gelagert ist, das Ver- und Entriegeln der Kupplung 16 durch einen Teil des sich bewegenden Verschlusses 8 zu bewerkstelligen. Schließlich ist auch möglich, dass im Falle einer anderen Ausbildung der Kupplung 16 als einer Steckschiebekupplung einer (oder beide) der Teile Verschluss 8 und Abschussrohr 9 bei der Schließbewegung - sei es direkt oder über ein Sperrglied 20 - einen entsprechend anderen Teil der Kupplung 16 verriegelt: So könnte die Kupplung 16 beispielsweise eine Bajonettkupplung sein, bei welcher der Trägerteil 4 in einer 90°-Drehbewegung am Verankerungsteil 3 montiert wird, und das Abschussrohr könnte beispielsweise in Laufrichtung linearverschieblich sein und beim Schließen mit einer Nase in eine Führung des Verankerungsteils 3 eingreifen, um die Drehbewegung der Kupplung 16 zu verriegeln; oder das Abschussrohr 9 ist z.B. ein Kipplauf, der beim Hochkippen (Schließen) die Kupplung 16 verriegelt.

Die Erfindung ist nicht auf die dargestellten Ausführungsformen beschränkt, sondern umfasst alle Varianten und Modifikationen, die in den Rahmen der angeschlossenen Ansprüche fallen.

## Patentansprüche

1. Anbau-Schussgerät (2), insbesondere Granatwerfer, zur Montage am Lauf (1) einer Feuerwaffe, **gekennzeichnet durch** einen an der Feuerwaffe fest montierbaren Verankerungsteil (3) und einen mit diesem über eine Kupplung (16) lösbar verbindbaren Trägerteil (4), in dem ein Abschussröhr (9) relativ zu einem Verschluss (8) öffen- und schließbar ist, wobei in der Schließstellung von Abschussrohr (9) und Verschluss (8) die Kupplung (16) verriegelt und in der Offenstellung lösbar ist.

2. Anbau-Schussgerät nach Anspruch 1, **dadurch gekennzeichnet, dass** das Abschussrohr (9) im Trägerteil (4) in an sich bekannter Weise gegenüber dem Verschluss (8) ausschwenkbar gelagert ist, und dass das Abschussrohr (9) beim Einschwenken die Kupplung (16) verriegelt.

3. Anbau-Schussgerät nach Anspruch 1 oder 2, **dadurch gekennzeichnet, dass** die Kupplung (16) durch ein im Trägerteil (4) beweglich gelagertes Sperrglied (20) verriegelbar ist, welches in der genannten Schließstellung von zumindest einem der Teile Abschussrohr (9) und Verschluss (8) blockiert ist.

4. Anbau-Schussgerät nach den Ansprüchen 2 und 3, **dadurch gekennzeichnet, dass** das Abschussrohr (9) beim Einschwenken das Sperrglied (20) blockiert.

5. Anbau-Schussgerät nach einem der Ansprüche 1 bis 4, **dadurch gekennzeichnet, dass** die Kupplung (16) eine Steckschiebekupplung ist.

6. Anbau-Schussgerät nach einem der Ansprüche 1 bis 5, **dadurch gekennzeichnet, dass** es ein Einzelschuss-Granatwerfer ist.

## Claims

1. An attachment firing apparatus (2), in particular a grenade launcher, for mounting on the barrel (1) of a firearm, **characterised by** an anchoring part (3) that can be fixedly mounted on the firearm and by a support part (4) that can be detachably connected to the anchoring part via a coupling (16), a launch tube (9) in the support part being openable and closable relative to a breech (8), wherein the coupling (16) is locked in the closed position of the launch tube (9) and breech (8) and can be opened in the open position of the launch tube and breech.

2. The attachment firing apparatus according to Claim 1, **characterised in that** the launch tube (9) is mounted in the support part (4) in a manner known per se such that said launch tube can be pivoted out with respect to the breech (8), and **in that** the launch tube (9) locks the coupling (16) when pivoted in.

3. The attachment firing apparatus according to Claim 1 or 2, **characterised in that** the coupling (16) can be locked by a locking member (20), which is mounted movably in the support part (4) and which is blocked in the aforementioned closed position by at least one of the parts constituted by the launch tube (9) and the breech (8).

4. The attachment firing apparatus according to Claims 2 and 3, **characterised in that** the launch tube (9) blocks the locking member (20) when pivoted in.

5. The attachment firing apparatus according to one of Claims 1 to 4, **characterised in that** the coupling (16) is a plug-and-slide coupling.

6. The attachment firing apparatus according to one of Claims 1 to 5, **characterised in that** it is a single-shot grenade launcher.

## Revendications

1. Dispositif de tir rapporté (2), en particulier un lance-grenades, destiné à être monté sur le canon (1) d'une arme à feu, **caractérisé par** un élément d'ancrage (3) apte à être monté fixement sur l'arme à feu, et par un élément de support (4) apte à être relié de façon amovible à celui-ci par le biais d'un moyen d'accouplement (16), dans quel support (4) un tube de tir (9) peut être ouvert et fermé par rapport à une culasse (8), le moyen d'accouplement (16) étant verrouillé dans la position de fermeture du tube de tir (9) et de la culasse (8) et détachable dans la position d'ouverture.

2. Dispositif de tir rapporté selon la revendication 1, **caractérisé en ce que** le tube de tir (9) est monté dans l'élément de support (4), d'une manière connue en soi, de façon pivotante vers l'extérieur par rapport à la culasse (8), et **en ce que** le tube de tir (9) verrouille le moyen d'accouplement (16) lors du pivotement vers l'intérieur.

3. Dispositif de tir rapporté selon la revendication 1 ou 2, **caractérisé en ce que** le moyen d'accouplement (16) peut être verrouillé par un organe de verrouillage (20) monté de façon mobile dans l'élément de support (4), quel moyen d'accouplement (16) est bloqué dans ladite position de fermeture par au moins l'un parmi le tube de tir (9) et la culasse (8).

4. Dispositif de tir rapporté selon les revendications 2 et 3, **caractérisé en ce que** le tube de tir (9) bloque l'organe de verrouillage (20) lors du pivotement vers l'intérieur.

5. Dispositif de tir rapporté selon l'une des revendications 1 à 4, **caractérisé en ce que** le moyen d'accouplement (16) est un moyen d'accouplement à enficher et à coulisser.

6. Dispositif de tir rapporté selon l'une des revendications 1 à 5, **caractérisé en ce qu'**il s'agit d'un lance-grenades à un seul tir.
